# EUROPÄISCHE PATENTSCHRIFT

(11) **EP 2 877 748 B1**
(45) Veröffentlichungstag und Bekanntmachung des Hinweises auf die Patenterteilung: **06.02.2019**
(21) Anmeldenummer: 13742442.0
(22) Anmeldetag: 26.07.2013
(51) Int. Cl.: F04B 43/073, F25B 9/14

(54) **KOMPRESSORVORRICHTUNG SOWIE EINE DAMIT AUSGERÜSTETE KÜHLVORRICHTUNG UND EINE DAMIT AUSGERÜSTETE KÄLTEMASCHINE**
COMPRESSOR DEVICE, AND COOLING DEVICE EQUIPPED THEREWITH AND REFRIGERATION MACHINE EQUIPPED THEREWITH
DISPOSITIF COMPRESSEUR AINSI QU'UN DISPOSITIF DE RÉFRIGÉRATION AINSI ÉQUIPÉ ET UNE MACHINE FRIGORIFIQUE AINSI ÉQUIPÉE

(30) Priorität: 27.07.2012 DE 102012213293
(43) Veröffentlichungstag der Anmeldung: 03.06.2015
(73) Patentinhaber: Pressure Wave Systems GmbH, 80337 München (DE)
(72) Erfinder: HÖHNE, Jens, 80337 München (DE)
(74) Vertreter: Winter, Brandl, Fürniss, Hübner, Röss, Kaiser, Polte - Partnerschaft mbB
(86) Internationale Anmeldenummer: PCT/EP2013/065822
(87) Internationale Veröffentlichungsnummer: WO 2014/016415

(56) Entgegenhaltungen:
- WO-A1-2011/018244
- DE-A1- 2 801 670
- SU-A1- 440 534
- US-A- 1 780 336
- US-A- 3 524 714
- US-A- 4 483 665
- US-A- 5 181 383
- US-A1- 2006 110 259
- US-A1- 2010 178 184

## Beschreibung

Die Erfindung betrifft eine Kompressorvorrichtung sowie eine damit ausgerüstete Kühlvorrichtung oder eine damit ausgerüstete Kältemaschine.

Zum Kühlung von Kernspintomographen, Kryo-Pumpen etc. werden Pulsrohrkühler oder Gifford-McMahon-Kühler eingesetzt. Hierbei kommen Gas- und insbesondere Heliumkompressoren in Kombination mit Rotations- bzw. Drehventilen zum Einsatz, wie sie in Fig. 6 dargestellt ist. Ein Helium-Kompressor 100 wird über eine Hochdruckleitung 102 und eine Niederdruckleitung 104 mit einem Drehventil 106 verbunden. Ausgangsseitig wird das Drehventil 106 über eine Gasleitung 108 mit einer Kühlvorrichtung 110 in Form eines Gifford-McMahon-Kühlers oder eines Pulsrohrkühlers verbunden. Dabei wird über das Drehventil 106 abwechselnd die Hoch- bzw. Niederdruckseite des Gaskompressors 100 mit dem Pulsrohrkühler oder dem Gifford-McMahon-Kühler verbunden. Die Rate mit der verdichtetes Helium in die Kühlvorrichtung 100 eingeführt und wieder ausgeführt wird liegt im Bereich von 1 Hz. Nachteilig bei solchen Kühl- bzw. Kompressorsystemen ist, dass das motorisch angetriebene Drehventil 106 Verluste von bis zu 50% der Eingangsleistung des Kompressors verursacht.

Es sind auch akustische Kompressoren oder Hochfrequenzkompressoren bekannt, bei denen ein oder mehrere Kolben durch ein Magnetfeld in lineare Resonanzschwingungen versetzt werden. Diese Resonanzfrequenzen liegen im Bereich von einigen 10 Hz und sind daher nicht für die Verwendung mit Pulsrohrkühlern und Gifford-McMahon-Kühlern zur Erzeugung sehr tiefer Temperaturen im Bereich kleiner 10 K geeignet.

Aus der CH 457147 B ist ein Membrankompressor oder -pumpe bekannt, die einen Arbeitsraum aufweist, dass durch eine elastische, gas- und flüssigkeitsdichte Membran in ein Gasvolumen und ein Flüssigkeitsvolumen unterteilt ist. Mittels einer Flüssigkeitspumpe wird Flüssigkeit periodisch in das Flüssigkeitsvolumen des Arbeitsraums gedrückt, wodurch die elastische Membran sich in Richtung Gasvolumen ausdehnt und dieses komprimiert - Kompressorfunktion - oder aus dem Gasvolumen herausschiebt - Pumpenfunktion. Nachteilig ist herbei, dass die gas- flüssigkeitsdichte und drückresistente Abdichtung der elastischen Membran in dem Arbeitsraum vergleichsweise aufwendig ist. Insbesondere im Bereich der Abdichtung wird die Membran stark belastet, so dass entweder sehr teuere Materialien verwendete werden müssen oder eine geringere Lebensdauer in Kauf genommen werden muss.

Die US 5,181,383 zeigt eine Kühlvorrichtung, bei der komprimiertes Heliumgas in einem Druckübertragungsrohr mit Kolben und einem Faltenbalg entspannt wird. Die Verdichtung des Heliumgases erfolgt in dem Kompressor, der nicht näher beschrieben ist. Allerdings erfolgt in einem Zwischenschritt bei der Entspannung des im Kompressor verdichteten Heliumgases im Druckübertragungsrohr eine Verdichtung von im Faltenbalg eingeschlossenem Heliumrestgas bei geschlossenen Ventilen - Schritt a), Fig.3a. Diese Verdichtung dient aber offensichtlich lediglich dazu den Gasdruck in dem Druckübertragungsrohr dem Druck des komprimierten Heliumgases anzupassen, so dass im nachfolgenden Schritt b), Fig. 3b die kontrollierte Expansion des Heliumgases erfolgen kann. Auf beiden Seiten des Faltenbalgs befindet sich Gas.

Aus der D2, US 1,780,336 ist eine Pumpvorrichtung bekannt, bei der über ein Antriebsmedium (gasförmig oder flüssig) ein zu pumpendes Fluid (ebenfalls gasförmig oder flüssig) gefördert wird. Eine Kompressorvorrichtung ist nicht offenbart.

Aus der US 2006/0110259 A1 ist ein Linearkompressor bekannt, bei dem ein durch einen Linearmotor angetriebener Kompressorkolben ein Gas verdichtet. Bei einer Ausführungsform wird durch eine in einen Faltenbalg eingepresste Flüssigkeit ein Kolben verschoben und dadurch das Totvolumen und die Resonanzfrequenz des Kompressors verändert. Der Faltenbalg wird nicht zur Kompression eines Gases genutzt.

Aus US 2010/0178184 A1 ist wiederum keine Kompressorvorrichtung, sondern lediglich eine Pumpenvorrichtung bekannt, bei dem antriebsseitig ein Antriebsgas von einer Faltenbalgstruktur eingeschlossen ist. Das zu pumpende Fluid (Gas oder Flüssigkeit) befindet sich außerhalb der Faltenbälge. Weitere Pumpeinrichtungen sind aus WO2011/018244A1, US4483665A, US3524714A sowie DE2801671A1 bekannt.

Aus der DE10344698B4 sind eine Wärmepumpe und eine Kältemaschine mit einer Kompressoreinrichtung bekannt. Die Kompressoreinrichtung umfasst einen Verdichterraum in dem ein Ballon angeordnet ist. Der Ballon wird periodisch mit Flüssigkeit beaufschlagt, so dass das den Ballon umgebende Gas periodisch verdichtet und wieder entspannt wird. Nachteilig hierbei ist, dass der Ballonhülle bei bestimmten Betriebszuständen an der harten und eventuell kantigen Innenoberfläche des Verdichterraums in schaben oder reiben kann. Hierdurch können aufgrund der Druckverhältnisse Loch- bzw. Rissbildung in der Ballonhülle auftreten.

Aus der SU440534A1 ist eine Tieftemperatur-Kühlvorrichtung mit einer Kompressoreinrichtung mit gasgefüllten Faltenbälgen bekannt, die von einer periodisch gepumpten Flüssigkeit umgeben sind.

Ausgehend von der SU440534A1 oder der DE10344698B4 ist es daher Aufgabe der Erfindung, eine Kompressorvorrichtung anzugeben, bei der Volumenverringerungen des Arbeitsgases aufgrund niedriger Temperaturen ausgeglichen werden. Weiter ist es Aufgabe der Erfindung, eine Kühlvorrichtung und eine Kältemaschine mit einer solchen Kompressorvorrichtung anzugeben.

Die Lösung dieser Aufgaben erfolgt durch die Merkmale der Ansprüche 1, 11 bzw. 14.

Dadurch, dass das Gasvolumen im Ballon und das Flüssigkeitsvolumen außen ist, wird die Ballonhülle immer durch einen Flüssigkeitsfilm auf der harten Innenseite (idR aus Metall) vor Beschädigungen geschützt, wenn aufgrund von irregulären Betriebszuständen die Ballonhülle an der harten Innenseite des Verdichterraums reibt. Da es sich bei der Arbeitsflüssigkeit in der Regel um Hydrauliköl handelt (Anspruch 8) wird die Schutzwirkung zusätzlich durch den Schmieröleffekt verbessert.

Anstelle eines Ballons kann auch ein schlauchförmiger Faltenbalg als Membran eingesetzt werden. Ein Faltenbalg weist den Vorteil auf, dass durch die Konstruktion und die Anordnung der Falten die Volumenvergrößerung bzw. Volumenverkleinerung "gerichtet" entlang der Längsrichtung des Faltenbalgs erfolgt. Eine reibende Berührung des Faltenbalgs mit der harten Innenseite des Verdichterraums ist damit nahezu ausgeschlossen. Damit kann bei Einsatz eines Faltenbalgs als Verdichtermembran das Gasvolumen auch im Inneren des Faltenbalgs vorgesehen werden. Diese "Gerichtetheit" der Volumenänderung kann durch eine Zwangsführung des Faltenbalgs entlang einer Stange mit Längslager verbessert werden. Der Faltenbalg besteht üblicherweise aus einer Edelstahllegierung und ist mit Ausnahme von Wasserstoff für alle relevanten Arbeitsgase extrem gasdicht.

Dadurch, dass das Gasvolumen mit einem Gasreservoir verbunden ist, können Volumenverringerungen des Arbeitsgases in einem nachgeschalteten Verbraucher, z. B. einem Kühler, aufgrund niedriger Temperaturen ausgeglichen werden.

Gemäß der vorteilhaften Ausgestaltung der Erfindung nach Anspruch 2 wird ein Arbeitsflüssigkeitsreservoir bereitgestellt. Hierdurch ist es möglich herkömmliche Flüssigkeitspumpen, z. b. Zahnradpumpen - Anspruch 7 - zu verwenden. Das Arbeitsflüssigkeitsreservoir sorgt dafür, dass für die Pumpeinrichtung immer die richtige Menge Arbeitsflüssigkeit im richtigen Druckbereich zur Verfügung steht.

Die Kompressorvorrichtung gemäß der vorliegenden Erfindung kann als nicht Gas fördernder Kompressor oder als Gas fördernder Kompressor - Anspruch 3 - ausgebildet sein. Im Falle des nicht Gas fördernden Kompressors werden über den einzigen Arbeitsgasanschluss lediglich Druckoszillationen, z. B. für einen damit angetriebenen Kryokühler - Anspruch 11 - bereit gestellt. Als Gas fördernder Kompressor wird komprimiertes Arbeitsgas über einen ersten Arbeitsgasanschluss, der als Hochdruckanschluss ausgelegt ist, einer nachgeschalteten Einrichtung zugeführt. Arbeitsgas mit geringerem Druck wird über einen zweiten Arbeitsgasanschluss, der als Niederdruckanschluss ausgelegt ist, in die Kompressorvorrichtung zurückgeführt-Anspruch 13.

Gemäß der bevorzugten Ausgestaltung der Erfindung nach Anspruch 4 ist das Arbeitsgasreservoir über einen Differenzdruckregler mit dem Gasvolumen der Verdichtereinrichtung verbunden. Hierdurch wird erreicht, dass das Arbeitsgas bereits vorkomprimiert zur Verfügung steht. Das Arbeitsgas im Gasreservoir befindet sich in etwa auf dem Niveau des Niederdrucks der Verdichtereinrichtung. Sinkt in der Entspannungsphase der Druck des Arbeitsgases in der Verdichtereinrichtung unter den Druck im Gasreservoir ab, strömt Arbeitsgas über den Differenzdruckregler aus dem Gasreservoir in das Gasvolumen der Verdichtereinrichtung.

Durch die Verbindung des Gasreservoirs mit dem Gasvolumen im Verdichterraum über ein Überdruckventil nach Anspruch 5 kann Arbeitsgas in das Arbeitsgasreservoir strömen, falls der Druck des Arbeitsgases im Gasvolumen zu hoch wird. Durch diese Sicherheitsmassnahme werden Beschädigungen der Verdichtereinrichtungen durch Überdruck verhindert.

Die Pumpeinrichtung umfasst vorzugsweise einen elektrischen Antrieb, Anspruch 6, da sich ein solcher einfach regeln lässt.

Besonders geeignet ist eine Zahnradpumpe als Pumpeinrichtung - Anspruch 7. Zahnradpumpen zeichnen sich durch eine hohe Lebensdauer, geringen Wartungsaufwand und geringem Totvolumen aus und sind für Hochdruckanwendungen bis 300 Bar geeignet.

Als Arbeitsflüssigkeit wird bevorzugt Hydrauliköl nach DIN 51524 eingesetzt, das zusätzlich entwässert bzw. wasserfrei ist. Das Hydrauliköl befindet sich in einem geschlossenen System aus Pumpeinrichtung, Arbeitsflüssigkeitsausgleichseinrichtung und Flüssigkeitsvolumen im Verdichterraum, so dass während des Betriebs kein Wasser aus der Umgebung durch das Hydrauliköl aufgenommen werden kann. Alternativ kann auch Wasser als Arbeitsflüssigkeit verwendet werden, insbesondere dann, wenn extrem wasserundurchlässige Membranmaterialien, z. B. Faltenbälge aus Edelstahl, angewandt werden. Wasser als Arbeitsmittel ist auch vorteilhaft, da bei Defekten ein in einen nachgeschalteten Kryo-Kühler eingedrungenes Wasser leichter wieder entfernt werden kann als in einen nachgeschalteten Kühler eingedrungenes Hydrauliköl. Auch bietet sich Wasser als Arbeitsmittel bei explosionsgeschützten Anwendungen an, da Wasser nicht brennbar und nicht explosiv ist. Außerdem ist Wasser ungiftig und damit umweltfreundlich - Anspruch 8.

Für Kryo-Anwendungen wird je nach Temperaturbereich vorzugsweise Helium oder Stickstoff als Arbeitsgas verwendet - Anspruch 9.

Die ballonförmige Membran bzw. der schlauchförmige Faltenbalg muss sowohl für das jeweils verwendete Arbeitsgas als auch für die Arbeitsflüssigkeit undurchlässig und resistent sein. Da ein Werkstoff diese unterschiedlichen Anforderungen nicht immer erfüllen kann, sind diese Membranen vorzugsweise mehrschichtig aus unterschiedlichen Materialien aufgebaut - Anspruch 10. Damit kann die Membran sowohl hinsichtlich der Arbeitsflüssigkeit als auch in Hinblick auf das Arbeitsgas angepasst werden.

Die erfindungsgemäße Verdichtereinrichtung stellt verdichtetes Arbeitsgas im für Gifford-McMahon-Kühler und Pulsrohrkühler notwendigen Frequenzbereich bereit-Anspruch 11 bis 13.

Wenn die Verdichtereinrichtung als fördernde Verdichtereinrichtung auslegt ist, kann sie als Antrieb einen herkömmlichen Kältemaschine genutzt werden - Anspruch 14.

Die übrigen Unteransprüche beziehen sich auf weitere vorteilhafte Ausgestaltungen der Erfindung. Weitere Einzelheiten, Merkmale und Vorteile der Erfindung ergeben sich aus der nachfolgenden Beschreibung verschiedener Ausführungsformen.

Es zeigt:
Fig. 1 eine schematische Darstellung einer ersten beispielhaften Ausführungsform zur Erläuterung der Erfindung als fördernde Kompressorvorrichtung,
Fig. 2 eine schematische Darstellung einer zweiten beispielhaften Ausführungsform zur Erläuterung der Erfindung als fördernde Kompressorvorrichtung,
Fig. 3 eine schematische Darstellung einer dritten beispielhaften Ausführungsform zur Erläuterung der Erfindung als nicht-fördernde Kompressorvorrichtung,
Fig. 4 eine schematische Darstellung einer ersten Ausführungsform der Erfindung als nicht-fördernde Kompressorvorrichtung,
Fig. 5 eine schematische Darstellung einer zweiten Ausführungsform der Erfindung als fördernde Kompressorvorrichtung, und
Fig. 6 eine schematische Darstellung einer Heliumkompressoreinrichtung mit Drehventil und einer Kühleinrichtung gemäß dem Stand der Technik.

Bei der Erläuterung der verschiedenen Ausführungsformen werden gleiche oder einander entsprechende Bauteile mit denselben Bezugszeichen versehen.

Fig. 1 zeigt eine erste beispielhafte Ausführungsform zur Erläuterung der erfindungsgemäßen Kompressorvorrichtung, die als Gas bzw. Arbeitsgas fördernde Kompressorvorrichtung ausgebildet ist. Die Kompressorvorrichtung umfasst eine Verdichtereinrichtung 2, die einen gasdicht geschlossenen Verdichterraum 4 aufweist. In dem Verdichterraum 4 ist ein Ballon bzw. eine ballonförmige Membran 6 angeordnet. Der Ballon 6 unterteilt den Verdichterraum 4 in ein Gasvolumen 8 für ein Arbeitsgas 10 und in ein Flüssigkeitsvolumen 12 für eine Arbeitsflüssigkeit 14. Das Gasvolumen 8 ist das Innere des Ballons 6 und das Flüssigkeitsvolumen 12 ist der Bereich des Verdichterraums 4 außerhalb des Ballons 6. Das Flüssigkeitsvolumen 12 außerhalb des Ballons 6 ist mit einer ersten Arbeitsflüssigkeitsleitung 18 verbunden ist, die aus dem Verdichterraum 4 herausführt. Der Ballon 6 umfasst eine erste Ballonöffnung 19, die mit dem Hochdruckgasauslass 20 verbunden ist, und ein zweite Ballonöffnung 21, die mit dem Niederdruckgasauslass 22 verbunden ist. Die erste Arbeitsflüssigkeitsleitung 18 mündet in eine Pumpeinrichtung 24, die über eine zweite Arbeitsflüssigkeitsleitung 26 mit einer Arbeitsflüssigkeitsausgleichseinrichtung 28 in Form eines Arbeitsflüssigkeitsreservoirs verbunden ist.

Durch die Pumpeinrichtung 24 wird Arbeitsflüssigkeit 14 periodisch in das Flüssigkeitsvolumen 12 über die erste Arbeitsflüssigkeitsleitung 18 eingepresst und wieder herausgelassen. Durch das Einpumpen der Arbeitsflüssigkeit 14 in das Flüssigkeitsvolumen 12 wird das Arbeitsgas 10 im Ballon 6 komprimiert. Durch das Ablassen von Arbeitsflüssigkeit 14 in das Arbeitsflüssigkeitsreservoir 28 dehnt sich das Arbeitsgas 10 im Ballon 6 aus und entspannt sich dadurch. Durch das periodische Einpressen von Arbeitsflüssigkeit 14 in das Flüssigkeitsvolumen 12 wird das Arbeitsgas 10 in dem Gasvolumen 8 im Ballon 6 periodisch verdichtet und wieder entspannt. Das verdichtete Arbeitsgas 10 wird über den Hochdruckgasauslass 20 einem nachgeschalteten Verbraucher, z. B. einem Kryo-Kühler - nicht dargestellt - zugeführt. Über den Niederdruckgaseinlass 22 wird das Arbeitsgas 10 mit geringerem Druck wieder in das Gasvolumen 8 im Ballon 6 zurückgeführt, so dass der Kreislauf geschlossen ist.

Die Arbeitsflüssigkeitsausgleichseinrichtung 28 sorgt dafür, dass immer ausreichend Arbeitsflüssigkeit 14 vorhanden ist und in das Flüssigkeitsvolumen 12 im Verdichterraum 4 gepumpt werden kann, um das Arbeitsgas 10 im Gasvolumen 8 im Ballon 6 zu komprimieren. In der Entspannungsphase der Kompressorvorrichtung dehnt das Arbeitsgas 10 den Ballon 6 aus und Arbeitsflüssigkeit 14 wird über die erste Arbeitsflüssigkeitsleitung 18, die Pumpeinrichtung 24 und die zweite Arbeitsflüssigkeitsleitung 26 in die Arbeitsflüssigkeitsausgleichseinrichtung 28 gedrückt.

Fig. 2 zeigt eine zweite beispielhafte Ausführungsform zur Erläuterung der Erfindung, die sich von der ersten beispielhaften Ausführungsform nach Fig. 1 lediglich dadurch unterscheidet, dass als Pumpeinrichtung eine Zahnradpumpe 30 verwendet wird, die durch einen Elektromotor 32 angetrieben wird. Diese Art der Pumpeinrichtung hat sich als besonders vorteilhaft erwiesen, da sie sich durch hohe Lebensdauer, geringen Wartungsaufwand und geringem Totvolumen auszeichnen. Aufgrund ihrer Konstruktion sind sie für Hochdruckanwendungen bis 300 bar geeignet.

Fig. 3 zeigt eine dritte beispielhafte Ausführungsform zur Erläuterung der Erfindung, die sich von der ersten beispielhaften Ausführungsform nach Fig. 1 lediglich dadurch unterscheidet, dass die Kompressorvorrichtung als nicht fördernde Kompressorvorrichtung ausgestaltet ist. Der Ballon 6 umfasste eine Ballonöffnung 40, die mit einem Arbeitsgasanschluss 42 verbunden ist. Damit mündet in das Gasvolumen 8 in den Arbeitsgasanschluss 40. Über diesen Arbeitsgasanschluss 40 wird die in dem Gasvolumen 8 erzeugte periodische Druckänderung auf den nachgeschalteten Kühlernicht dargestellt - übertragen.

Fig. 4 zeigt eine erste Ausführungsform der Erfindung, die sich von der dritten beispielhaften Ausführungsform nach Fig. 3 durch eine Arbeitsgasausgleichseinrichtung unterscheidet. Die Arbeitsgasausgleichseinrichtung umfasst ein Arbeitsgasreservoir 50, das über eine erste Gasleitung 52, einen Differenzdruckregler 54 und eine gemeinsame Gasleitung 55 mit dem Gasvolumen 8 im Ballon 6 verbunden ist. Das Arbeitsgasreservoir 50 ist auch über eine zweite Gasleitung 56, ein Überdruckventil 58 und die gemeinsame Gasleitung 55 mit dem Gasvolumen 8 im Ballon 6 verbunden. Die gemeinsame Gasleitung 55 mündet in die Ballonöffnung 40. Der Arbeitsgasanschluss 42 zweigt von der gemeinsamen Gasleitung 55 ab und mündet in eine Kühleinrichtung 60.

Über die erste Gasleitung 52, den Differenzdruckregler 54 und die gemeinsame Gasleitung 55 strömt Arbeitsgas 10 in das Gasvolumen 8 im Ballon 6 nach, wenn der Druck des Arbeitsgases 10 im Gasvolumen 8 aufgrund niedriger Temperaturen unter den Druck im Arbeitsgasreservoir 50 abfällt. Durch das Arbeitsgasreservoir 50 können somit "Arbeitsgasverluste", die in einem nachgeschalteten Kühler auftreten können, ausgeglichen werden. Durch den Differenzdruckregler 54 wird hierbei das nachzuführende Arbeitsgas 10 bereits vorkomprimiert zur weiteren Komprimierung in dem Gasvolumen 8 im Ballon 6 bereitgestellt. Über die zweite Gasleitung 56, das Überdruckventil 58 und die gemeinsame Gasleitung 55 kann Arbeitsgas 10 in das Arbeitsgasreservoir 50 strömen, falls der Druck des Arbeitsgases 10 im Gasvolumen 8 zu hoch wird.

Fig. 5 zeigt eine zweite Ausführungsform der Erfindung, die sich von der ersten Ausführungsform nach Fig. 4 lediglich dadurch unterscheidet, dass anstelle eines Ballons ein schlauchförmiger Faltenbalg 80 eingesetzt wird, der das Gasvolumen 8 umschließt. Der Faltenbalg 80 hat gegenüber dem Ballon 6 den Vorteil, dass die Volumenvergrößerung und die Volumenverkleinerung jeweils gerichtet entlang der Längserstreckung des schlauchförmigen Faltenbalgs 80 erfolgt. Der Faltenbalg 80 besteht aus einer Edelstahllegierung und ist mit Ausnahme von Wasserstoff für alle relevanten Arbeitsgase extrem gasdicht. Damit der schlauchförmige Faltenbalg 80 bei maximalem Volumen nicht gegen die Längserstreckung abknickt, wird der Faltenbalg in der Regel durch eine in Längsrichtung des Faltebalgs angeordnete stabile Stange mit Längslager - nicht dargestellt - geführt. Auf diese Weise wird sicher verhindert, dass der Faltenbalg 80 durch Reibungskontakt mit der Innenfläche des Verdichterraums 4 beschädigt werden kann.

Da bei dem Faltenbalg 80 die Volumenänderung sehr kontrolliert erfolgt, besteht nicht die Gefahr, dass der Faltenbalg an der Innenwand des Verdichterraums 4 schabt und dadurch beschädigt werden könnte. Folglich kann bei Einsatz des Faltenbalgs 80 auch das Gasvolumen 8 und das Flüssigkeitsvolumen 12 vertauscht werden.

Ebenso wie bei der zweiten beispielhaften Ausführungsform nach Fig. 2 kann auch bei den Ausführungsformen nach Fig. 3, 4 und 5 eine durch einen Elektromotor angetrieben Zahnradpumpe als Pumpeinrichtung 24 eingesetzt werden.

Als Arbeitsflüssigkeit eignen sich Hydrauliköle nach DIN 51524. Diese H, HL, HLP und HVLP Öle sind Öle, die sich mit gängigen Dichtungskunststoffen wie NBR (AcrylnitrilButadien-Kautschuk) etc. gut vertragen. NBR ist allerdings nicht ausreichend heliumdicht. HF Öle sind häufig mit gängigen Dichtungsmaterialien (http://de.wikipedia.org/wiki/Liste_der_Kunststoffe) unverträglich. Für heliumdichte Ballons eignet sich Synthesekautschuk wie z. B. Chlorbutyl. Bei Verwendung von Helium als Arbeitsgas 10 ist es daher vorteilhaft, wenn die ballonförmige Membran 6 aus mehreren Schichten besteht, z. B. aus einer der Arbeitsflüssigkeit 14 in Form von Hydrauliköl zugewandten Schicht aus NBR und aus einer Helium als Arbeitsgas 10 zugewandten Schicht aus Chlorbutyl.

Alternativ kann auch Wasser als Arbeitsflüssigkeit verwendet werden, insbesondere dann, wenn extrem wasserundurchlässige Membranmaterialien, z. B. Faltenbälge aus Edelstahl, eingesetzt werden. Wasser als Arbeitsmittel ist auch vorteilhaft, da bei Defekten ein in einen nachgeschalteten Kryo-Kühler eingedrungenes Wasser leichter wieder entfernt werden kann als in einen nachgeschalteten Kühler eingedrungenes Hydrauliköl. Auch bietet sich Wasser als Arbeitsmittel bei explosionsgeschützten Anwendungen an, da Wasser nicht brennbar und nicht explosiv ist. Außerdem ist Wasser ungiftig und damit umweltfreundlich.

In den nicht-fördernden Ausführungsformen gemäß den Figuren 3, 4 und 5 ist in dem aus dem Gasvolumen 8 heraus führenden Arbeitsgasanschluss 42 kein Ventil vorgesehen. Es kann hier jedoch ein Ventil vorgesehen werden, um in der Entspannungsphase der Verdichtereinrichtung 2 eine höhere Druckdifferenz aufzubauen. D. h. obwohl sich in der Entspannungsphase das Gasvolumen 8 in dem Verdichterraum 4 bereits vergrößert, ist das Ventil in dem Arbeitsgasanschluss 42 noch geschlossen. Erst, wenn sich eine gewisse Druckdifferenz aufgebaut hat, wird dieses Ventil geöffnet. Auf diese Weise kann die Rückströmung des Arbeitsgases 10 über den Arbeitsgasanschluss 42 in die Verdichtereinrichtung 2 beschleunigt werden.

### Bezugszeichenliste:

- 2: Verdichtereinrichtung
- 4: Verdichterraum
- 6: Ballon
- 8: Gasvolumen
- 10: Arbeitsgas
- 12: Flüssigkeitsvolumen
- 14: Arbeitsflüssigkeit
- 18: erste Arbeitsflüssigkeitsleitung
- 19: erste Ballonöffnung
- 20: Hochdruckgasauslass
- 21: zweite Ballonöffnung
- 22: Niederdruckgaseinlass
- 24: Pumpeinrichtung
- 26: zweite Arbeitsflüssigkeitsleitung
- 28: Arbeitsflüssigkeitsausgleichseinrichtung

- 30: Zahnradpumpe
- 32: Elektromotor

- 40: Ballonöffnung
- 42: Arbeitsgasanschluss

- 50: Arbeitsgasreservoir
- 52: erste Gasleitung
- 54: Differenzdruckregler
- 55: gemeinsame Gasleitung
- 56: zweite Gasleitung
- 58: Überdruckventil
- 60: Kühleinrichtung

- 80: Faltenbalg

- 100: Helium-Kompressor
- 102: Hochdruckleitung
- 104: Niederdruckleitung
- 106: Drehventil
- 108: Gasleitung
- 110: Kühlvorrichtung

## Patentansprüche

1. Kompressorvorrichtung, mit
einer Verdichtereinrichtung (2), die einen Verdichterraum (4) mit einem definierten Volumen aufweist, und in der eine elastische, gas- und flüssigkeitsdichte Membran (6) den Verdichterraum (4) in ein Gasvolumen (8) mit einem Arbeitsgas (10) und ein Flüssigkeitsvolumen (12) mit einer Arbeitsflüssigkeit (14) unterteilt,
einem Arbeitsgasanschluss (20, 22; 40), der in das Gasvolumen (8) mündet, und einer Pumpeinrichtung (24), die die Arbeitsflüssigkeit (14) periodisch in das Flüssigkeitsvolumen (12) pumpt und dadurch das Arbeitsgas (10) im Gasvolumen (8) periodisch komprimiert,
wobei die Membran als Ballon (6) oder als Faltenbalg ausgebildet ist, und wobei der Ballon (6) oder der Faltenbalg das Gasvolumen (8) umschließen, **dadurch gekennzeichnet,**
**dass** das Gasvolumen (8) in dem Verdichterraum (4) über einen dritten Arbeitsgasanschluss (52) mit einem Arbeitsgasreservoir (50) verbunden ist.

2. Kompressorvorrichtung nach Anspruch 1, **dadurch gekennzeichnet, dass** die Pumpeinrichtung (24) mit einer Arbeitsflüssigkeitsreservoir (28) verbunden ist.

3. Kompressorvorrichtung nach einem der vorhergehenden Ansprüche, **dadurch gekennzeichnet, dass** in das Gasvolumen (8) ein zweiter Arbeitsgasanschluss (22) mündet, und dass der erste Arbeitsgasanschluss (20) als Hochdruckausgang und der zweite Arbeitsgasanschluss (22) als Niederdruckeingang ausgelegt ist.

4. Kompressorvorrichtung nach Anspruch 3, **dadurch gekennzeichnet, dass** Arbeitsgasreservoir (50) über einen Differenzdruckregler (54) mit dem Gasvolumen (8) in dem Verdichterraum (4) verbunden ist.

5. Kompressorvorrichtung nach Anspruch 3 oder 4, **dadurch gekennzeichnet, dass** Arbeitsgasreservoir (50) über ein Überdruckventil (58) mit dem Gasvolumen (8) in dem Verdichterraum (4) verbunden ist.

6. Kompressorvorrichtung nach einem der vorhergehenden Ansprüche, **dadurch gekennzeichnet, dass** die Pumpeinrichtung (24) einen elektrischen Antrieb (32) aufweist.

7. Kompressorvorrichtung nach einem der vorhergehenden Ansprüche, **dadurch gekennzeichnet, dass** die Pumpeinrichtung (24) eine Zahnradpumpe (30) umfasst.

8. Kompressorvorrichtung nach einem der vorhergehenden Ansprüche, **dadurch gekennzeichnet, dass** die Arbeitsflüssigkeit (14) ein Hydrauliköl oder Wasser ist.

9. Kompressorvorrichtung nach einem der vorhergehenden Ansprüche, **dadurch gekennzeichnet, dass** das Arbeitsgas (10) Helium oder Stickstoff ist.

10. Kompressorvorrichtung nach einem der vorhergehenden Ansprüche, **dadurch gekennzeichnet, dass** die ballonförmige Membran oder Faltenbalg mehrschichtig aufgebaut sind.

11. Kühlvorrichtung mit einer Kompressorvorrichtung nach einem der vorhergehenden Ansprüche und einem Gifford-McMahon-Kühler oder einem Pulsrohrkühler, wobei die Verdichtereinrichtung (2) mit dem Gifford-McMahon-Kühler oder dem Pulsrohrkühler gekoppelt ist.

12. Kühlvorrichtung nach Anspruch 11, **dadurch gekennzeichnet, dass** die Verdichtereinrichtung (2) einen Hochdruckanschluss (20) aufweist und dass der Gifford-McMahon-Kühler oder der Pulsrohrkühler mit dem Hochdruckanschluss (20) der Verdichtereinrichtung (2) verbunden ist.

13. Kühlvorrichtung nach Anspruch 12, **dadurch gekennzeichnet, dass** die Verdichtereinrichtung (2) einen Niederdruckanschluss (22) aufweist und dass der Gifford-McMahon-Kühler oder der Pulsrohrkühler mit dem Niederdruckanschluss (22) der Verdichtereinrichtung (2) verbunden ist.

14. Kompressorkältemaschine, insbesondere für herkömmliche Kühlschränke, mit einer Kompressorvorrichtung nach einem der vorhergehenden Ansprüche 1 bis 10, einem Verdampfer und einem Kondensator.

## Claims

1. A compressor device, with a compressor apparatus (2) that comprises a compressor chamber (4) with a defined volume and in which an elastic, gas-tight and liquid-tight membrane (6) divides the compressor chamber (4) into a gas volume (8) with a working gas (10) and the liquid volume (12) with a working liquid (14),
a working gas connection (20, 22; 40) that empties into the gas volume (8), and a pump device (24) that periodically pumps the working liquid (14) into the liquid volume (12) and as a result periodically compresses the working gas (10) in the gas volume (8), wherein the membrane is constructed as a balloon (6) or as a bellows, and wherein the balloon (6) or the bellows surrounds the gas volume (8),
**characterized in that** the gas volume (8) in the compressor chamber (4) is connected via a third working gas connection (52) to a working gas reservoir (50).

2. The compressor device of claim 1, **characterized in that** the pump device (24) is connected to a working liquid reservoir (28).

3. The compressor device of one of the preceding claims, **characterized in that** a second working gas connection (22) empties into the gas volume (8), and that the first working gas connection (20) is constructed as a high-pressure outlet, and the second working gas connection (22) is constructed as a low-pressure inlet.

4. The compressor device of claim 3, **characterized in that** the working gas reservoir (50) is connected via a differential pressure regulator (54) to the gas volume (8) in the compressor chamber (4).

5. The compressor device of claim 3 or 4, **characterized in that** the working gas reservoir (50) is connected via an over pressure valve (58) to the gas volume (8) in the compressor chamber (4).

6. The compressor device of one of the preceding claims, **characterized in that** the pump device (24) comprises an electric drive (32).

7. The compressor device of one of the preceding claims, **characterized in that** the pump device (24) comprises a geared pump (30).

8. The compressor device of one of the preceding claims, **characterized in that** the working liquid (14) is a hydraulic oil or water.

9. The compressor device of one of the preceding claims, **characterized in that** the working gas (10) is helium or nitrogen.

10. The compressor device of one of the preceding claims, **characterized in that** the balloon-shaped membrane or bellows is formed from several layers.

11. Cooling device with a compressor device of one of the preceding claims and a Gifford-McMahon cooling device or a pulsed tube cooling device, wherein the compressor apparatus (2) is coupled to the Gifford-McMahon cooling device or the pulsed tube cooling device.

12. The cooling device of claim 11, **characterized in that** the compressor apparatus (2) has a high-pressure connection (20), and that the Gifford-McMahon cooling device or the pulsed tube cooling device is connected to the high-pressure connection (20) of the compressor device (2).

13. The cooling device of claim 12, **characterized in that** the compressor apparatus (2) comprises a low-pressure connection (22) and that the Gifford-McMahon cooling device or the pulsed tube cooling device is connected to the low-pressure connection (22) of the compressor apparatus (2).

14. A compressor refrigeration machine, in particular for traditional refrigerators, comprising a compressor device of one of the preceding claims 1 to 10, an evaporator, and a condenser.

## Revendications

1. Dispositif compresseur, comportant
un système de compresseur (2) qui présente un espace de compresseur (4) ayant un volume défini, et dans lequel une membrane élastique, étanche aux gaz et aux fluides (6) subdivise l'espace de compresseur (4) en un volume de gaz (8) comportant un gaz de travail (10) et un volume de fluide (12) comportant un fluide de travail (14),
un raccord de gaz de travail (20, 22 ; 40) qui débouche dans le volume de gaz (8), et un système de pompe (24) qui pompe périodiquement le fluide de travail (14) dans le volume de fluide (12) et ainsi le gaz de travail (10) est comprimé périodiquement dans le volume de gaz (8),
dans lequel la membrane est configurée comme un ballon (6) ou comme un soufflet, et
dans lequel le ballon (6) ou le soufflet entoure le volume de gaz (8),
**caractérisé en ce que**
le volume de gaz (8) est relié dans l'espace de compresseur (4) par un troisième raccord de gaz de travail (52) à un réservoir de gaz de travail (50).

2. Dispositif compresseur selon la revendication 1, **caractérisé en ce que** le système de pompe (24) est relié à un réservoir de fluide de travail (28).

3. Dispositif compresseur selon l'une quelconque des revendications précédentes, **caractérisé en ce que**, dans le volume de gaz (8) débouche un deuxième raccord de gaz de travail (22), et **en ce que** le premier raccord de gaz de travail (20) est conçu comme une sortie à haute pression et le deuxième raccord de gaz de travail (22) est conçu comme une entrée à basse pression.

4. Dispositif compresseur selon la revendication 3, **caractérisé en ce qu'**un réservoir de gaz de travail (50) est relié par un régulateur de pression différentielle (54) avec le volume de gaz (8) dans l'espace de compresseur (4).

5. Dispositif compresseur selon la revendication 3 ou 4, **caractérisé en ce qu'**un réservoir de gaz de travail (50) est relié par une soupape de surpression (58) avec le volume de gaz (8) dans l'espace de compresseur (4).

6. Dispositif compresseur selon l'une quelconque des revendications précédentes, **caractérisé en ce que** le système de pompe (24) présente un entraînement électrique (32).

7. Dispositif compresseur selon l'une quelconque des revendications précédentes, **caractérisé en ce que** le système de pompe (24) comprend une pompe à roue dentée (30).

8. Dispositif compresseur selon l'une quelconque des revendications précédentes, **caractérisé en ce que** le fluide de travail (14) est une huile hydraulique ou de l'eau.

9. Dispositif compresseur selon l'une quelconque des revendications précédentes, **caractérisé en ce que** le gaz de travail (10) est de l'hélium ou de l'azote.

10. Dispositif compresseur selon l'une quelconque des revendications précédentes, **caractérisé en ce que** la membrane en forme de ballon ou le soufflet est constitué(e) de plusieurs couches.

11. Dispositif de réfrigération comportant un dispositif compresseur selon l'une quelconque des revendications précédentes et un refroidisseur Gifford-Mc Mahon ou un refroidisseur à tube à gaz pulsé, dans lequel le système de compresseur (2) est couplé au refroidisseur Gifford-Mc Mahon ou au refroidisseur à tube à gaz pulsé.

12. Dispositif de réfrigération selon la revendication 11, **caractérisé en ce que** le système de compresseur (2) présente un raccord à haute pression (20) et **en ce que** le refroidisseur Gifford-Mc Mahon ou le refroidisseur à tube à gaz pulsé est relié au raccord à haute pression (20) du système de compresseur (2).

13. Dispositif de réfrigération selon la revendication 12, **caractérisé en ce que** le système de compresseur (2) présente un raccord à basse pression (22) et **en ce que** le refroidisseur Gifford-Mc Mahon ou le refroidisseur à tube à gaz pulsé est relié au raccord à basse pression (22) du système de compresseur (2).

14. Machine frigorifique à compresseur, en particulier pour des réfrigérateurs classiques, comportant un dispositif compresseur selon l'une quelconque des revendications 1 à 10 précédentes, un évaporateur et un condensateur.
